# EUROPÄISCHE PATENTSCHRIFT

(11) **EP 3 700 678 B1**
(45) Veröffentlichungstag und Bekanntmachung des Hinweises auf die Patenterteilung: **30.08.2023**
(21) Anmeldenummer: 18795413.6
(22) Anmeldetag: 23.10.2018
(51) Int. Cl.: B03C 5/00, B04B 5/10, B04B 1/08

(54) **VERFAHREN ZUR VERARBEITUNG EINES FLIESSFÄHIGEN PRODUKTES UND ZENTRIFUGE**
METHOD FOR PROCESSING A FLOWABLE PRODUCT AND CENTRIFUGE
PROCÉDÉ DE TRAITEMENT D'UN PRODUIT FLUIDE ET CENTRIFUGEUSE

(30) Priorität: 26.10.2017 DE 102017125057
(43) Veröffentlichungstag der Anmeldung: 02.09.2020
(73) Patentinhaber: GEA Mechanical Equipment GmbH, 59302 Oelde (DE)
(72) Erfinder: MACKEL, Wilfried, 59510 Lippetal-Herzfeld (DE); EICKHOFF, Klaus-Peter, 33378 Rheda-Wiedenbrück (DE); KELLENS, Marc, 2812 Muizen (BE); SCHÖNEBERG, Knud, 21682 Stade (DE); ULLMANN, Detlef, 59302 Oelde (DE)
(74) Vertreter: Specht, Peter
(86) Internationale Anmeldenummer: PCT/EP2018/078970
(87) Internationale Veröffentlichungsnummer: WO 2019/081469

(56) Entgegenhaltungen:
- EP-A2- 1 854 544
- JP-A- H0 278 454
- JP-A- H03 143 560
- US-A- 1 558 382
- US-A1- 2016 375 447

## Beschreibung

Die Erfindung betrifft ein Verfahren zur Verarbeitung eines fließfähigen Produktes nach dem Oberbegriff des Anspruchs 1 und eine Zentrifuge, insbesondere einen Separator, nach dem Oberbegriff des Anspruchs 8.

Die DE 10 2006 022 156 A1 offenbart ein Verfahren und eine Vorrichtung zur Aufbereitung von Flüssigkeiten, bei dem ein zulaufendes fließfähiges Produkt in einer Zentrifuge in zwei Flüssigphasen und eine Feststoffphase getrennt wird. Das Produkt, beispielsweise ein verunreinigtes Schmieröl, wird hierzu in zwei Teilströme getrennt, die an einer positiven bzw. einer negativen Elektrode vorbeigeleitet werden. Dabei werden die Partikel, welche in dem ersten Teilstrom enthalten sind, positiv aufgeladen und die Partikel des zweiten Teilstromes negativ aufgeladen. Vor dem Einleiten der Flüssigkeit in die Zentrifuge werden beide Teilströme in einem Sammeltank vereinigt, wobei die positiv geladenen Partikel und die negativ geladenen Partikel aufgrund der gegenseitigen elektrostatischen Anziehung zu größeren Partikelverbänden konglomerieren. Diese Konglomerate sind anschließend im Zentrifugalfeld leichter aus der Flüssigkeit abzutrennen.

Die SU 5 51 036 offenbart eine Zentrifuge, die ein elektrostatisches Aufladen von Partikeln innerhalb einer nicht kontinuierlich arbeitenden Zentrifuge ermöglicht. Hierfür ist eine Elektrode in einer Zulaufkammer auf der Drehachse der Zentrifuge angeordnet. Nach der elektrostatischen Aufladung der Partikel werden diese in einen Trommelraum weitergeleitet, in welchem die Partikel in Feststoffsammeltaschen abgeschieden werden. Die geklärte Flüssigkeit wird anschließend aus der Zentrifuge abgeführt. Die Feststoffsammeltaschen sind in der Wandung der Zentrifuge eingelassen. Anders als bei einer üblichen Zentrifuge mit einem Tellerpaket ist bei dieser Zentrifuge allerdings kein kontinuierlicher Betrieb möglich, da die Sammeltaschen in regelmäßigen Abständen entleert werden müssen.

Die US 1 558 382 A offenbart eine Verfahren zur Verarbeitung eines fließfähigen Produktes mit einer Zentrifuge, insbesondere einem Separator, mit vertikaler Drehachse mit einer vorzugsweise kontinuierlich arbeitenden drehbaren Zentrifugentrommel, in der ein Tellerpaket angeordnet ist, zumindest einen Produktablauf zum Austrag zumindest einer flüssigen Phase und zumindest einer Feststoffaustragsöffnung zum Austrag einer Feststoffphase, welches folgende Schritte aufweist:
- Vorbehandeln des fließfähigen Produktes, so dass Teilchen in diesem Produkt verstärkt durch elektrisch aufgeladene Bauteile angezogen werden;
- Zuleiten des fließfähigen Produktes in das Tellerpaket;
- Aufladen der Teller des Tellerpakets; und
- Abscheiden der aufgeladenen Teilchen aus dem fließfähigen Produkt innerhalb des Tellerpakets, und
- Abführen der Feststoffphase kontinuierlich über die Feststoffaustragsöffnungen aus der Separatortrommel.

Weitgehend analoge Lösungen offenbaren die JP H03 143560 A und die JP H02 78454 A.

Es ist die Aufgabe der vorliegenden Erfindung, ausgehend vom Stand der Technik, ein Verfahren zur Verarbeitung eines fließfähigen Produktes zu schaffen und eine Zentrifuge bereitzustellen, welche einen alternativen Lösungsweg für eine bessere Abscheidung von Teilchen ermöglicht.

Die Erfindung löst diese Aufgabe durch ein Verfahren mit den Merkmalen des Anspruchs 1 und eine Zentrifuge mit den Merkmalen des Anspruchs 8.

Erfindungsgemäß weist ein Verfahren zur Verarbeitung eines fließfähigen Produktes mit einer Zentrifuge, insbesondere einem Separator mit vertikaler Drehachse, mit einer drehbaren Zentrifugentrommel in der ein Tellerpaket, zumindest ein Produktablauf und zumindest eine Feststoffaustragsöffnung angeordnet ist, folgende Schritte auf:
a) Vorbehandeln des fließfähigen Produktes, so dass Teilchen in diesem Produkt verstärkt durch elektrisch aufgeladene Bauteile angezogen werden;
b) Zuleiten des fließfähigen Produktes zu dem Tellerpaket;
c) Erzeugen einer elektrischen Ladung auf den Tellern des Tellerpakets und
d) Abscheiden der aufgeladenen Teilchen aus dem fließfähigen Produkt innerhalb des Tellerpakets (und somit unter Einfluss von elektrostatischen Anziehungskräften und eines Zentrifugalfeldes)und
e) Abführen der Feststoffphase SP diskontinuierlich in radialer Richtung über die Feststoffaustragsöffnungen aus der Separatortrommel, welche über einen Kolbenschieber geöffnet und geschlosser werden können.

Durch den gezielten Einsatz elektrostatischer Kräfte in den Tellerspalten im Zentrifugalfeld einer Zentrifuge wird auf einfache Weise ein besseres Abscheideverhalten von Teilchen an den Tellern des Tellerpakets erreicht. Zudem bleiben die bereits abgeschiedenen Teilchen an der Tellerunterseite haften, so dass ein Kreuzen vom Teilchen- und vom Produktzulaufstrom am Telleraußendurchmesser verhindert wird und damit auch, dass bereits abgeschiedene Teilchen ein zweites (oder drittes, ...) Mal in das Tellerpaket gelangen können.

Vorteilhafte Ausgestaltungen des erfindungsgemäßen Verfahrens sind der Gegenstand der Unteransprüche.

Um die Wirkung der elektrischen geladenen Teller auf die geladenen Teilchen über einen großen Bereich zu ermöglichen, ist es von Vorteil, wenn diese auf den Tellern des Tellerpakets durch eine Flächenladung erzeugt wird.

Besonders bevorzugt wird das elektrische Feld zwischen den Tellern des Tellerpakets und dem hiervon isolierten restlichen Teil der Zentrifuge durch Aufprägen einer Ladung ausgehend von einer Gleichspannungsquelle erzeugt.

Dabei kann die Übertragung der positiven oder negativen Ladung von außen an ein Bauteil der Zentrifuge erfolgen, wobei ein Pol der Gleichspannungsquelle mit einer Außenwandung dieses Bauteils kontaktiert ist und dieses Bauteil aus elektrisch leitendem Material besteht. Nach der Ladungsübertragung wird diese Ladung auf das Tellerpaket der Zentrifuge weitergeleitet bzw. übertragen.

Das Vorbehandeln des Schrittes a) erfolgt vorzugsweise außerhalb der Trommel. Das Vorbehandeln erfolgt zudem vorzugsweie in einer Weise, dass die Teilchen von der Ladung des Tellerpakets angezogen werden.

Das Vorbehandeln in Schritt a) kann nach einer ersten vorteilhaften Variante der Erfindung durch ein elektrostatisches Aufladen der Teilchen erfolgen, beispielsweise außerhalb der Zentrifuge. Dabei wird das zu verarbeitende Produkt an einer positiv oder negativ geladenen Elektrode vorbeigeführt, wobei Teilchen, beispielsweise Feststoffteilchen, an der Elektrode vor dem Eintritt in die Zentrifuge aufgeladen werden. Diese Elektrode ist vorzugsweise außerhalb der Trommel angeordnet. Denkbar ist es aber auch, sie in den Zulauf der Trommel zu integrieren.

Während des Abscheidens werden diese aufgeladenen Teilchen von den elektrostatisch aufgeladenen Tellern verstärkt in Richtung der Telleroberfläche gezogen, wo sie sich abscheiden und dann haften bleiben.

Das Vorbehandeln in Schritt a) kann nach einer alternativen Variante der Erfindung aber auch durch Zugabe eines Ferrofluides erfolgen, um derart den vorstehend genannten Effekt zu erreichen.

Nach dem Abscheiden der Teilchen in Schritt d) kann vorteilhaft ein Ausschalten und/oder Entladen des elektrischen Feldes am Tellerpaket erfolgen, so dass die abgeschiedenen Teilchen leichter von der Oberfläche des Tellers in den Feststoffraum abrutschen.

Während der Umpolung oder dem Ausschalten des elektrischen Feldes verringert sich der Abscheidungsgrad um einige Prozent. Um daher überflüssiges Umpolen oder Ausschalten vorteilhaft zu vermeiden, kann das Abscheiden, beispielsweise durch eine Sonde an einem Produktablauf der flüssigen Phase bzw. Flüssigphase, überwacht werden. Überschreitet der Anteil an Feststoffen einen vorgegebenen Wert, so ist die Abscheidung auf den Teller ungenügend. Durch die Überwachung der Abscheidung kann das Verfahren an das jeweilige Produkt angepasst werden.

Alternativ kann während des Umpolens bzw. Ausschaltens des elektrischen Feldes der Zulauf geschlossen werden.

Erfindungsgemäß weist eine Zentrifuge, insbesondere Separator, eine Zentrifugentrommel, insbesondere eine kontinuierlich betreibbare Separatortrommel mit vertikaler Drehachse, auf, in der ein Tellerpaket angeordnet ist, wobei die Zentrifugentrommel zumindest einen Produktzulauf zum Zuführen eines zu verarbeitenden Produktes, ein Tellerpaket zur Phasentrennung und wenigstens einen Ablauf zum Ableiten einer flüssigen Phase und einen Ablauf zum Ableiten wenigstens einer weiteren Phase, insbesondere einer flüssigen Phase oder einer Feststoffphase, aufweist. Die Zentrifuge weist zudem zumindest ein Mittel auf, zur Erzeugung einer elektrischen Ladung auf den Tellern des Tellerpakets bzw. in Tellerspalten des Tellerpakets. Dabei erfolgt das Abführen der Feststoffphase diskontinuierlich in radialer Richtung über Feststoffaustragsöffnungen aus der Separatortrommel, welche über einen Kolbenschieber geöffnet und geschlossen werden können

Bei einem Separator mit elektrostatisch aufgeladenen Tellern, erfolgt ein Abscheiden von Teilchen in dem Bereich einer Zentrifuge, an welcher auch üblicherweise die Abscheidung ohne den zusätzlichen Einfluss von Elektrostatik erfolgt. Sofern ein Produkt mit aufgeladenen Teilchen mit der Zentrifuge verarbeitet wird, wird die Abscheidungsrate dieser geladenen Teilchen verbessert, zudem wird ein Kreuzen der bereits abgeschiedenen Teilchen mit dem Produktzulaufstrom verhindert.

Vorteilhafte Ausgestaltungen der erfindungsgemäßen Zentrifuge sind Gegenstand der Unteransprüche.

Zur Erzeugung einer elektrischen Ladung auf den Tellern eines Tellerpakets kann eine geeignete Gleichspannungsquelle genutzt werden, wobei die Höhe der erzeugten Spannung vorzugsweise verstellbar ist. Dabei liegt an einer Stelle des Separators ein positiver Pol an und an einer anderen Stelle des Separators ein negativer Pol. Einer der Pole steht leitend mit dem Tellerpaket in Verbindung. Dabei ist das Tellerpaket durch eine Beschichtung oder sonstiges nichtleitendes Material von der Außenwandung der Zentrifugentrommel elektrisch isoliert, so dass es nicht durch Kontakt der beiden Bauelemente zu einem Kurzschluss kommen kann.

Ein geeignetes Spannungsniveau für eine solche Gleichspannungsquelle liegt im Bereich zwischen 5000 und 20000 Volt.

Um eine einfache Bedienbarkeit zu ermöglichen, ist das Mittel zur Erzeugung einer elektrischen Ladung auf den Tellern des Tellerpakets vorzugsweise außerhalb der Zentrifugentrommel angeordnet.

In einer vorteilhaften Ausgestaltung kann ein erster Pol der Gleichspannungsquelle mit positiver oder negativer Ladung an der Außenwandung eines Pumpenelementes der Zentrifuge angeordnet sein, der mit dem Tellerpaket verbunden ist. Dazu muss der Pol lediglich am Pumpenelement angebracht werden, weitere konstruktive Anpassungen der Zentrifugentrommel sind nicht notwendig. Dies ist von Vorteil, da somit auch eine bereits existierende Zentrifuge noch nachgerüstet werden kann.

Nachfolgend wird die Erfindung anhand eines Ausführungsbeispiels anhand einer Zeichnung näher beschrieben. Es zeigt:
Fig.1 eine geschnittene Teilansicht einer Separatortrommel in hermetisch geschlossener Bauart.

Eine drehbare Separatortrommel 1 mit vertikaler Drehachse D ist auf eine Drehspindel 2 gesetzt, welche mit einem Direktantrieb oder durch einen Riemenantrieb, hier nicht dargestellt, angetrieben wird.

Die Drehspindel 2 ist entlang eines oberen Umfangsbereichs konisch geformt und mit einem Befestigungsmittel 6 am Trommelunterteil 20 befestigt.

An einen Produktzulauf 4 schließt sich ein sich im Betrieb mit drehendes Produktzulaufrohr 5 an, welches konzentrisch zur Drehachse D ausgerichtet ist. Aus dem Produktzulaufrohr 5 läuft das Produkt P in einen Verteiler 7 mit Verteilerbohrungen oder -rippen, aus denen das fließfähige Produkt z.B. in radialer Richtung in das Innere der Separatortrommel 1 austreten kann. Denkbar ist es auch (hier nicht dargestellt), das Produkt aus dem Verteiler in wenigstens einen Steigekanal im Tellerpaket zu leiten.

Im Inneren der Separatortrommel 1 fließt das zulaufende Produkt in Tellerspalte zwischen axial mittel Abstandhaltern voneinander beabstandeten konischen Tellern eines Tellerpakets 11.

In den Tellerspalten erfolgt ein Klären des Produktes (und ggf. auch eine Trennung in zwei oder mehr Flüssigkeitsphasen), indem sich Feststoffteilchen des fließfähigen Produktes an den Tellerunterseiten abscheiden, die von dort in einen Feststoffsammelraum 8 austreten können. Von dort aus wird die Feststoffphase SP hier diskontinuierlich in radialer Richtung über Feststoffaustragsöffnungen 10 aus der Separatortrommel 1 abgeführt, welche über einen Kolbenschieber 9 geöffnet und geschlossen werden können. Die flüssige Phase LP wird zu einem Pumpenelement 12 geleitet und von dort durch einen Produktablauf 13 abgeleitet.

Eine bessere Abscheidung von Feststoffteilchen in den Tellerspalten eines Tellerpakets wird im vorliegenden Fall durch Beaufschlagung des Tellerpakets 11 mit einer elektrischen Ladung ermöglicht. Dies führt auch dazu, dass bereits abgeschiedene Teilchen an der Tellerunterseite haften bleiben.

Hierfür ist eine Außenwandung 18 der Separatortrommel 1 bzw. eine Außenwandung 19 des Pumpenelements 12 über jeweils eine elektrische Leitung 15a bzw. 15b mit einem positiven und einem negativen Pol einer Gleichspannungsquelle 14 verbunden.

Ein gut von außen zugängliches Bauteil, hier die Außenwandung 19 des Pumpenelements 12, besteht aus einem elektrisch-leitenden Material und ist leitend mit dem Tellerpaket verbunden, so dass dieses je nach Anschluss an die Gleichspannungsquelle positiv oder negativ geladen wird. Ein anderes Bauteil, wie z.B. die eigentliche Separatortrommel 1 wird entgegengesetzt gepolt.

Um einen Kurzschluss zu vermeiden, ist das Tellerpaket 11 zur Innenwandung der Separatortrommel 1 isoliert, hier durch eine oder mehrere nichtleitende Materialschichten 16, 17 oberhalb und unterhalb des Tellerpakets 11. Der Verteiler 7 ist zudem durch eine obere Materialschicht 17 und eine untere Materialschicht 21 isoliert.

Zusätzlich dazu kann auch das Trommelunterteil 20 gegen die Drehspindel 2 durch eine elektrisch nichtleitende Materialschicht 22 isoliert sein.

Das Produktzulaufrohr 5 und der Verteiler 7 bestehen vorzugsweise aus einem elektrisch nichtleitendem Material oder weisen eine nichtleitende Beschichtung auf, damit die vorzugsweise vor dem Eintritt in die Trommel bereits geladenen Teile sich nicht bereits hier an den Bauelementen absetzen oder entladen.

Im Folgenden wird die Funktionsweise des Separators von Fig. 1 anhand eines Verfahrens zur Verarbeitung, insbesondere zur Klärung, eines fließfähigen Produktes näher erläutert.

Ergänzend erfolgt eine Vorbehandlung nach Art des Schrittes a) des Anspruchs 1. Nach einer Variante dieser Vorbehandlung wird das Produkt zunächst vor dem Eintritt in die sich drehende Separatortrommel an einer negativ oder positiv geladenen Elektrode einer Gleichspannungsquelle vorbeigeführt, so dass sich die Feststoffteilchen im Produkt elektrisch aufladen. Diese Elektrode kann auch alternativ im Produktzulauf 4 oder im Zulaufrohr 5 angeordnet sein. Das Laden der Feststoffteilchen kann aber auch an anderer Stelle vor dem Eintritt des Produktstromes in den Tellerspalt des Tellerpakets 11 erfolgen. Ein geeignetes Spannungsniveau für eine solche Gleichspannungsquelle liegt im Bereich zwischen 5000 und 20000 Volt.

Sofern das Aufladen der Feststoffteilchen vor dem Eintritt des fließfähigen Produktstroms in den Separator erfolgt, ist es von Vorteil, wenn das Produktzuleitungsrohr 5 und der Verteiler 7 aus nichtleitendem Material bestehen oder mit nichtleitendem Material beschichtet sind, damit das Abscheiden vorzugsweise nur im Tellerpaket erfolgt.

Nach dem Einlauf des Produktes in die Trommel 1 tritt es in die Tellerspalte des Tellerpakts 11 ein. Dabei ist die Ladung der Teilchen des Produkts entgegengesetzt zur Ladung der Teller, so dass der Teller eine elektrostatische Anziehung auf die geladenen Teilchen ausübt, die sich vermehrt an den Tellern sammeln. Die Tellerspalte setzen sich daher mit der Zeit immer weiter zu.

Durch ein Umpolen oder Ausschalten der Gleichspannungsquelle 14 erfolgt sodann ein Abstoßen der angesammelten Teilchen, insbesondere der Feststoffteilchen, von der Telleroberfläche und ein Transport der Feststoffteilchen in den Feststoffsammelraum 8 (vorzugsweise bei unterbrochenem Zulauf).

Wie bereits erläutert, setzt sich das Tellerpaket mit der Zeit zu. Daher ist es von Vorteil, wenn dies (z.B. anhand der Zulaufmenge oder der Ablaufmenge) im Betrieb geeignet überwacht wird und wenn in Abhängigkeit von der Überwachung - oder periodisch in vorgegebenen Zeitabständen - eine Umpolung des Tellerpakets und ggf. eine Entleerung der Trommel erfolgt, um die angesetzten Teilchen auszuspülen. Hierzu ist die Gleichspannungsquelle vorzugsweise an das Steuer- und Regelsystem der Zentrifuge angeschlossen (hier nicht dargestellt).

In Fig.1 ist ein Separator abgebildet, welcher eine Fest-Flüssig-Trennung ermöglicht. Allerdings kann das Verfahren analog auch auf Drei-Phasen-Separatoren angewandt werden. Alternativ zur Bauform eines Separators, bei dem die Separatortrommel 1 auf eine Drehspindel 2 aufgesetzt ist, kann die Abscheidung von Feststoffen auf einem aufgeladenen Tellerpaket bei anderen Bauformen z.B. mit hängenden Trommeln eingesetzt werden.

Das erfindungsgemäße Verfahren und die Zentrifuge eignen sich für verschiedenste Produkte, insbesondere jedoch zur Reinigung eines verunreinigten Öls.

Anzumerken ist noch, dass die Ausgestaltung als hermetisch geschlossene Maschine mit drehendem Zulaufrohr und einem anleitenden Pumpenelement, bei welcher das Produkt durch die Maschine gepumpt wird, zwar bevorzugt wird, nicht aber zwingend ist.

### Bezugszeichenliste

- 1: Separatortrommel
- 2: Drehspindel
- 4: Produktzulauf
- 5: Produktzulaufrohr
- 6: Befestigungsmittel
- 7: Verteiler
- 8: Feststoffsammelraum
- 9: Kolbenschieber
- 10: Feststoffaustragsöffnung
- 11: Tellerpaket
- 12: Pumpenelement
- 13: Produktablauf
- 14: Gleichspannungsquelle
- 15a, b: Stromleitungen
- 16: nichtleitende Materialschichten
- 17: nichtleitende Materialschichten
- 18: Außenwand Separatortrommel
- 19: Außenwand Pumpenelement
- 20: Trommelunterteil
- 21: nichtleitende Materialschichten
- 22: nichtleitende Materialschichten
- D: Drehachse
- SP: Feststoffphase
- LP: Flüssigkeitsphase
- P: Produkt

## Patentansprüche

1. Verfahren zur Verarbeitung eines fließfähigen Produktes (P) mit einer Zentrifuge, insbesondere einem Separator, mit vertikaler Drehachse (D) mit einer vorzugsweise kontinuierlich arbeitenden drehbaren Separatortrommel (1), in der ein Tellerpaket (11) angeordnet ist, zumindest einen Produktablauf (13) zum Austrag zumindest einer flüssigen Phase (LP) und zumindest einer Feststoffaustragsöffnung (10) zum Austrag einer Feststoffphase (SP), **gekennzeichnet durch** folgende Schritte
a) Vorbehandeln des fließfähigen Produktes (P), so dass Teilchen in diesem Produkt verstärkt durch elektrisch aufgeladene Bauteile angezogen werden;
b) Zuleiten des fließfähigen Produktes (P) in das Tellerpaket (11);
c) Aufladen der Teller des Tellerpakets (11); und
d) Abscheiden der aufgeladenen Teilchen aus dem fließfähigen Produkt (P) innerhalb des Tellerpakets (11), und
e) Abführen der Feststoffphase SP diskontinuierlich in radialer Richtung über die Feststoffaustragsöffnungen (10) aus der Separatortrommel (1), welche über einen Kolbenschieber (9) geöffnet und geschlossen werden können.

2. Verfahren nach Anspruch 1, **dadurch gekennzeichnet, dass** das Erzeugen der elektrischen Ladung an das Tellerpaket (11) durch Anlegen eines Pols einer Gleichspannungsquelle (14) direkt an das Tellerpaket (11) oder an ein mit dem Tellerpaket leitend verbundenes Teil der Separatortrommel (1) erfolgt.

3. Verfahren nach Anspruch 2, **dadurch gekennzeichnet, dass** das Tellerpaket (11) entgegengesetzt zur Ladung der Teilchen des Produktes aufgeladen bzw. gepolt wird.

4. Verfahren nach einem der vorhergehenden Ansprüche, **dadurch gekennzeichnet, dass** das das Tellerpaket (11) umgepolt oder von der Gleichspannungsquelle getrennt wird.

5. Verfahren nach Anspruch 4, **dadurch gekennzeichnet, dass** das Umpolen oder Ausschalten des elektrischen Feldes zeitlich periodisch oder in Abhängigkeit vom Klärungsverhalten im Tellerpaket (11) erfolgt.

6. Verfahren nach einem der vorstehenden Ansprüche, **dadurch gekennzeichnet, dass** das Vorbehandeln des Schritts a) durch ein elektrisches Aufladen von Teilchen des fließfähigen Produktes (P) erfolgt.

7. Verfahren nach einem der vorhergehenden Ansprüche, **dadurch gekennzeichnet, dass** die Vorbehandlung in Schritt a) vor dem Einleiten des Produktes in die sich drehende Trommel (11) erfolgt.

8. Zentrifuge, insbesondere Separator mit einer Separatortrommel, insbesondere einer Separatortrommel (1) mit vertikaler Drehachse (D), in der ein Tellerpaket (11) angeordnet ist, wobei die Separatortrommel (1) zumindest ein Produktzulaufrohr (5) zum Zuführen eines zu verarbeitenden Produktes, ein Tellerpaket (11) zur Phasentrennung und wenigstens einen Ablauf (13) zum Ableiten einer flüssigen Phase und einen Ablauf (10) zum Ableiten wenigstens einer weiteren Phase, insbesondere einer flüssigen Phase oder einer Feststoffphase, aufweist, wobei die Zentrifuge zum Tragen einer elektrischen Ladung auf den Tellern des Tellerpakets (11) ausgelegt ist, **dadurch gekennzeichnet, dass** das Abführen der Feststoffphase SP diskontinuierlich in radialer Richtung über Feststoffaustragsöffnungen (10) aus der Separatortrommel (1) erfolgt, welche über einen Kolbenschieber (9) geöffnet und geschlossen werden können,

9. Zentrifuge nach Anspruch 8, **dadurch gekennzeichnet, dass** mit Hilfe einer Gleichspannungsquelle (14) eine elektrische Ladung auf die Teller eines Tellerpaketes gebracht wird.

10. Zentrifuge nach einem der vorhergehenden Ansprüche 8 oder 9, **dadurch gekennzeichnet, dass** das Tellerpaket (11) mittels Isolierschichten (16,17) vom Verteiler (7) und der Innenwandung der Separatortrommel (1) elektrisch isoliert wird.

11. Zentrifuge nach einem der vorhergehenden Ansprüche 8 bis 10, **dadurch gekennzeichnet, dass** ein sich an den Produktzulauf (4) angrenzendes Produktzulaufrohr (5), ein Drehspindelaufsatz (6), eine Drehspindel (2) und/oder eine Drehspindelfassung aus einem elektrisch nichtleitendem Material bestehen oder mit einem elektrisch nichtleitendem Material (21, 22) beschichtet sind.

12. Zentrifuge nach einem der vorhergehenden Ansprüche 8 bis 11, **dadurch gekennzeichnet, dass** das Mittel zur Erzeugung einer elektrischen Ladung auf den Tellern des Tellerpakets (11) außerhalb der Separatortrommel (1) angeordnet ist.

13. Zentrifuge nach einem der vorhergehenden Ansprüche 8 - 12, **dadurch gekennzeichnet, dass** ein erster Pol der Gleichspannungsquelle (14) an ein Bauteil der Zentrifuge angeschlossen ist, das leitend mit dem Tellerpaket (11) verbunden ist.

14. Zentrifuge nach Anspruch 13, **dadurch gekennzeichnet, dass** der zweite Pol der Gleichspannungsquelle (14) an ein elektrisch nicht leitend mit dem Tellerpaket verbundenes Trommelteil angeschlossen ist.

15. Zentrifuge nach Anspruch 14, **dadurch gekennzeichnet, dass** sie als hermetisch geschlossene Konstruktion ausgelegt ist.

## Claims

1. Method for processing a flowable product (P) using a centrifuge, in particular a separator, having a vertical axis of rotation (D) with a preferably continuously operating rotatable separator drum (1) in which a disc stack (11) is arranged, at least one product outlet (13) for discharging at least one liquid phase (LP) and at least one solids discharge opening (10) for discharging a solid phase (SP), **characterized by** the following steps:
a) pretreating the flowable product (P) so that particles in this product are increasingly attracted by electrically charged components;
b) feeding the flowable product (P) into the disc stack (11);
c) charging the discs of the disc stack (11); and
d) separating the charged particles from the flowable product (P) within the disc stack (11), and
discharge of the solid phase SP discontinuously in the radial direction via the solid discharge openings (10) from the separator drum (1), which can be opened and closed by a piston slide (9).

2. Method according to claim 1, **characterized in that** the generation of the electrical charge on the disc stack (11) is effected by applying a pole of a DC voltage source (14) directly to the disc stack (11) or to a part of the separator drum (1) conductively connected to the disc stack.

3. Method according to claim 2, **characterized in that** the disc stack (11) is charged or polarized in the opposite direction to the charge of the particles of the product.

4. Method according to one of the preceding claims, **characterized in that** the disc stack (11) is reversed in polarity or disconnected from the DC voltage source.

5. Method according to claim 4, **characterized in that** the reversal or switching off of the electric field takes place periodically in time or as a function of the clarification behavior in the disc stack (11).

6. Method according to one of the preceding claims, **characterized in that** the pretreatment of step a) is carried out by electrically charging particles of the flowable product (P).

7. Method according to one of the preceding claims, **characterized in that** the pretreatment in step a) is carried out before the product is introduced into the rotating drum (11).

8. Centrifuge, in particular separator with a separator drum, in particular a separator drum (1) having a vertical axis of rotation (D) in which a disc stack (11) is arranged, wherein the separator drum (1) has at least one product feed pipe (5) for feeding a product to be processed, a disc stack (11) for phase separation and at least one outlet (13) for discharging a liquid phase and an outlet (10) for discharging at least one further phase, in particular a liquid phase or a solid phase, wherein the centrifuge is designed to carry an electric charge on the discs of the disc stack (11), **characterized in that** the solid phase SP is discharged discontinuously in the radial direction via solid discharge openings (10) from the separator drum (1), which can be opened and closed via a piston slide (9).

9. Centrifuge according to claim 8, **characterized in that** an electric charge is applied to the discs of a disc stack with the aid of a direct voltage source (14).

10. Centrifuge according to one of the preceding claims 8 or 9, **characterized in that** the disc stack (11) is electrically insulated by means of insulating layers (16, 17) from the distributor (7) and the inner wall of the separator drum (1).

11. Centrifuge according to one of the preceding claims 8 to 10, **characterized in that** a product feed pipe (5) adjacent to the product feed (4), a rotary spindle attachment (6), a rotary spindle (2) and/or a rotary spindle mount are made of an electrically non-conductive material or are coated with an electrically non-conductive material (21, 22).

12. Centrifuge according to one of the preceding claims 8 to 11, **characterized in that** the means for generating an electric charge on the discs of the disc stack (11) is arranged outside the separator drum (1).

13. Centrifuge according to one of the preceding claims 8 to 12, **characterized in that** a first pole of the DC voltage source (14) is connected to a component of the centrifuge which is conductively connected to the disc stack (11).

14. Centrifuge according to claim 13, **characterized in that** the second pole of the DC voltage source (14) is connected to a drum part which is electrically non-conductively connected to the disc stack.

15. Centrifuge according to claim 14, **characterized in that** it is designed as a hermetically sealed construction.

## Revendications

1. Procédé pour le traitement d'un produit fluide (P) avec une centrifugeuse, en particulier avec un séparateur, à axe de rotation (D) vertical avec un tambour de séparateur (1) rotatif qui fonctionne de préférence en continu et dans lequel un paquet de disques (11) est disposé, avec au moins une sortie de produit (13) pour l'évacuation d'au moins une phase liquide (LP) et au moins une ouverture d'extraction de solides (10) pour l'extraction d'une phase solide (SP), **caractérisé en ce qu'**il comprend les étapes suivantes :
a) traitement préalable du produit fluide (P) de telle manière que des particules dans ce produit soient davantage attirées par des composants chargés électriquement ;
b) acheminement du produit fluide (P) dans le paquet de disques (11) ;
c) charge des disques du paquet de disques (11) et
d) séparation des particules chargées du produit fluide (P) à l'intérieur du paquet de disques (11) et
e) évacuation de la phase solide (SP) de façon discontinue dans le sens radial, via les ouvertures d'extraction de solides (10) hors du tambour de séparateur (1), qui peuvent être ouvertes et fermées par un robinet à piston (9).

2. Procédé selon la revendication 1, **caractérisé en ce que** la charge électrique du paquet de disques (11) est produite par l'application d'un pôle d'une source de courant continu (14) directement sur le paquet de disques (11) ou sur une partie du disque de séparateur (1) reliée de façon conductrice au paquet de disques.

3. Procédé selon la revendication 2, **caractérisé en ce que** le paquet de disques (11) est chargé ou polarisé avec une charge inverse de la charge des particules du produit.

4. Procédé selon l'une des revendications précédentes, **caractérisé en ce que** la polarité du paquet de disques (11) est inversée ou il est coupé de la source de courant continu.

5. Procédé selon la revendication 4, **caractérisé en ce que** l'inversion de polarité ou la coupure du champ électrique est effectuée de façon périodique dans le temps ou en fonction du comportement de clarification dans le paquet de disques (11).

6. Procédé selon l'une des revendications précédentes, **caractérisé en ce que** le traitement préalable de l'étape a) est effectué par la charge électrique de particules du produit fluide (P).

7. Procédé selon l'une des revendications précédentes, **caractérisé en ce que** le traitement préalable de l'étape a) est effectué avant l'acheminement du liquide dans le tambour (11) en rotation.

8. Centrifugeuse, en particulier séparateur avec un tambour de séparateur, en particulier un tambour de séparateur (1) à axe de rotation (D) vertical dans lequel un paquet de disques (11) est disposé, dans laquelle le tambour de séparateur (1) comporte au moins un tuyau d'arrivé de produit (5) pour amener un produit à traiter, un paquet de disques (11) pour la séparation des phases et au moins une sortie (13) pour l'évacuation d'une phase liquide et une sortie (10) pour l'évacuation d'au moins une autre phase, en particulier une phase liquide ou une phase solide, la centrifugeuse étant conçue pour porter une charge électrique sur les disques du paquet de disques (11), **caractérisée en ce que** l'évacuation de la phase solide (SP) s'effectue de façon discontinue dans le sens radial via des ouvertures d'évacuation de solides (10) hors du tambour de séparateur (1), qui peuvent être ouvertes et fermées par un robinet à piston (9).

9. Centrifugeuse selon la revendication 8, **caractérisée en ce qu'**une charge électrique est appliquée sur les disques d'un paquet de disques à l'aide d'une source de courant continu (14).

10. Centrifugeuse selon l'une des revendications 8 ou 9, **caractérisée en ce que** le paquet de disques (11) est isolé électriquement du distributeur (7) et de la paroi intérieure du tambour de séparateur (1) au moyen de couches isolantes (16, 17).

11. Centrifugeuse selon l'une des revendications 8 à 10, **caractérisée en ce qu'**un tuyau d'arrivée de produit (5) contigu de l'arrivée de produit (4), un embout de broche rotative (6), une broche rotative (2) et/ou une monture de broche rotative se composent d'un matériau non conducteur électrique ou sont revêtus d'un matériau non conducteur électrique (21, 22).

12. Centrifugeuse selon l'une des revendications 8 à 11, **caractérisée en ce que** le moyen pour produire une charge électrique sur les disques du paquet de disques (11) est disposé à l'extérieur du tambour de séparateur (1).

13. Centrifugeuse selon l'une des revendications 8 à 12, **caractérisée en ce qu'**un premier pôle de la source de courant continu (14) est connecté à une pièce de la centrifugeuse qui est reliée de façon conductrice au paquet de disques (11).

14. Centrifugeuse selon la revendication 13, **caractérisée en ce que** le deuxième pôle de la source de courant continu (14) est connecté à une partie du tambour reliée de façon non conductrice électrique au paquet de disques.

15. Centrifugeuse selon la revendication 14, **caractérisée en ce qu'**elle est conçue comme une construction hermétiquement close.
